# EUROPÄISCHE PATENTSCHRIFT

(11) **EP 1 577 901 B1**
(45) Veröffentlichungstag und Bekanntmachung des Hinweises auf die Patenterteilung: **09.06.2010**
(21) Anmeldenummer: 04290643.8
(22) Anmeldetag: 10.03.2004
(51) Int. Cl.: H01B 7/28, H01B 7/02

(54) **Mehradriger Verseilverband**
Multifilament wire
Fil conducteur multi-filaments

(43) Veröffentlichungstag der Anmeldung: 21.09.2005
(73) Patentinhaber: Nexans, 75008 Paris (FR)
(72) Erfinder: Konieczny, Wilfried, 40885 Ratingen (DE); Heymanns, Harald, 41239 Mönchengladbach (DE)
(74) Vertreter: Döring, Roger

(56) Entgegenhaltungen:
- EP-A- 1 215 686
- DE-A- 19 839 900
- GB-A- 1 565 385
- GB-A- 2 080 998
- US-A- 3 328 514

## Beschreibung

Die Erfindung betrifft einen Verseilverband für ein längswasserdichtes Nachrichtenkabel nach dem Oberbegriff des Anspruchs 1 sowie ein Verfahren zur Herstellung eines Verseilverbandes für ein längswasserdichtes Nachrichtenkabel nach dem Oberbegriff des Anspruchs 7.

Aus dem GM 81 30 044 ist ein Sternvierer bekannt, bei dem als zentrales Blindelement eine Kordel aus Papier benutzt wird. Damit der Sternvierer gegen Längswasser dicht ist, ist die Kordel mit einem beim Zutritt von Wasser aufquellenden Pulver versehen.

Aus der DE-OS 22 21 619 ist es bekannt, insbesondere größere Zwickel durch mit Dichtmasse beschichtete und getränkte, zugfeste Fäden längswasserdicht zu machen.

Aus der DE-PS 33 06 077 ist ein mehradriger Verseilverband für ein längswasserdichtes Nachrichtenkabel mit einem beflochtenen Kunststoffträgerfaden als zentrale Blindader bekannt, der auf seiner gesamten Oberfläche derart mit kurzen Fäden beflockt ist, daß diese aufrecht stehen und somit als Blindader ein samtartiges Garn vorliegt. Zusätzlich kann der beflochtete Kunststoffträgerfaden mit einem Pulver versehen sein, welches bei Anwesenheit von Wasser sein Volumen vergrößert.

Aus der GB-A-1 565 385 ist ein Nachrichtenkabel bekannt, bei dem ein Sternvierer innerhalb einer Hülle angeordnet ist. Die Adern des Sternvierers weisen eine Isolierung auf, in welche eine Vielzahl von Fasern eingebracht ist, die radial nach außen abstehen. Um die Längswasserdichtigkeit des Sternvierers zu verbessern, bestehen die Fasern aus einem Zellulosematerial.

Die DE 198 39 900 A beschreibt ein Fernmeldekabel mit einem Sternvierer, der von einem Mantel umgeben ist. Zur Verbesserung der Längswasserdichtigkeit sind im Zentrum des Sternvierers sowie in den Verseilzwickeln Dämpfungselemente aus Quellgarn angeordnet. Darüberhinaus ist der Verseilverband mit einer Bewicklung aus Quellvlies umgeben.

Aus der GB-A-2 080 998 ist ein Nachrichtenkabel bekannt, bei welchem ein Aderbündel in einer Schicht aus hydrophobem Material eingebettet ist. Das Aderbündel ist von einer Hülle aus Papier umgeben. Ein darüber angeordneter Außenmantel ist nach Art eines Schichtenmantels mit einer Aluminiumfolie und einer Schicht aus Isoliermaterial aufgebaut. Zwischen der Hülle und dem Schichtenmantel ist eine Schicht aus einem thermoplastischen Material vorgesehen, welches mit einem Pulver gefüllt ist, das bei Zutritt von Wasser quillt.

Die US-A-3 328 514 beschreibt ein Luftkabel mit einem Aderpaar, welches von einer bandförmigen Umhüllung umgeben ist. Zur Verbesserung der Längswasserdichtigkeit besteht die Umhüllung aus einem bei Wasserzutritt quellenden Material.

Aus der EP-A-1 215 686 ist ein Mittelspannungskabel bekannt, welches aus drei isolierten Leitern, in den Zwickeln zwischen den Leitern befindlichen Füllelementen sowie einem äußeren Mantel besteht. Die Füllelemente sind mit einem Band aus einem Material schraubenlinienförmig umwickelt, das bei Zutritt von Wasser quillt.

Diese bekannten Lösungen konnten aber das Problem der Längswasserdichtigkeit nicht vollends lösen.

In der Technik der Nachrichtenkabel hat sich eine Lösung durchgesetzt, bei welcher die zentrale Blindader aus einem sogenannten Quellgarn besteht. Zusätzlich ist eine Umspinnung des Verseilverbandes mit einem Quellgarn vorgesehen. Ein Nachrichtenkabel mit nach dieser Methode hergestellten Verseileinheiten ist absolut längswasserdicht und besteht die vorgeschriebenen Tests für die Längswasserdichtigkeit.

Ein gravierender Nachteil besteht jedoch darin, daß die verwendeten Quellgarne sehr teuer sind. Ein weiterer Nachteil besteht darin, daß durch die Umspinnung des Verseilverbandes mit dem Quellgarn die Fertigungsgeschwindigkeit drastisch verringert wird.

Ausgehend von dieser Problematik liegt der vorliegenden Erfindung die Aufgabe zugrunde, einen Verseilverband anzugeben, welcher wesentlich kostengünstiger herstellbar ist.

Diese Aufgabe wird durch die im Kennzeichen der Ansprüche 1 und 7 angeführten Merkmale gelöst.

Weitere vorteilhafte Ausgestaltungen der Erfindung sind in den Unteransprüchen erfaßt.

Die Erfindung ist anhand der in den Figuren 1 und 2 schematisch dargestellten Ausführungsbeispiele näher erläutert.

### Es zeigen:

Figur 1 einen Schnitt durch einen Verseilverband nach der Lehre der Erfindung.

Figur 2 eine seitliche Ansicht einer Vorrichtung, mit welcher das Verfahren nach der Lehre der Erfindung durchführbar ist.

Die Figur 1 zeigt einen Sternvierer, der aus vier Adern aufgebaut ist. Jede Ader weist einen elektrischen Leiter 1 sowie eine Schicht 2 aus einem Isoliermaterial z. B. Polyethylen auf.

Die vier Adern sind miteinander verseilt, um die Übertragungseigenschaften des Sternvierers zu verbessern.

Eine Vielzahl der in Figur 1 dargestellten Sternvierer sind zu einem Fernmeldekabel zusammengefaßt, wobei die Sternvierer miteinander zu Lagen und Bündeln verseilt werden.

Die vier Adern sind von einem Band 3 umhüllt, dessen einer Bandkantenbereich 3a in den durch die vier Adern im Innern des Sternvierers gebildeten Zwickel hineinragt. Das Band 3 besteht aus einem bei Zustritt von Wasser quellendem Material und dichtet im Falle eines Wassereintritts in das Fernmeldekabel den Zwickelbereich und die zwischen den Adern außen gelegenen Zwickel ab.

Als Material eignet sich ein Quellvlies. Als besonders vorteilhaft hat sich jedoch ein in der Kabeltechnik bekanntes Isolierpapier erwiesen.

Das Band 3 erstreckt sich über die gesamte Länge des Sternvierers.

Die Herstellung des Sternvierers soll anhand der Figur 2 näher erläutert werden.

Die Adern 4, 5, 6 und 7 werden von den Spulen 8, 9, 10 und 11 kontinuierlich abgezogen und einem Nippel 12 zugeführt.

Der Innendurchmesser des Nippels 12 ist so bemessen, daß jede der Adern 4 bis 7 die Bohrung berührt. Nach dem Austritt aus dem Nippel 12 werden die Adern 4 bis 7 auf eine Trommel 13 aufgewickelt, die in Richtung des Pfeiles 14 von einem nicht dargestellten Motor angetrieben wird.

Die Trommel 13 wird um die Achse x gedreht, wodurch die vier Adern miteinander verseilt werden (s. Pfeil 15).

Vor dem Nippel 12 ist eine Formvorrichtung 16 angeordnet. Dieser Formvorrichtung 16 wird das von einer Spule 17 abgezogene Band 3 zugeführt, in welcher ein Randbereich 3a des Bandes 3 um ca. 90° abgekantet wird.

Die Adern werden dem Nippel 12 so zugeführt, daß der Randbereich 3a zwischen zwei Adern zu liegen kommt, wie es in der Figur 1 dargestellt ist. Der verbleibende Bereich des Bandes 3 wird vor dem Nippel 12 oder im Nippel 12 um das Aderbündel herumgelegt. Das Band 3 nimmt also an der Verseilung teil.

Wird die Schlaglänge des Sternvierers 18 nicht zu groß gewählt, ist eine Fixierung des Bandes 3 auf der Oberfläche des Sternvierers 18 nicht erforderlich.

Bei einer großen Schlaglänge ist es vorteilhaft bzw. könnte er erforderlich sein, den außen liegenden Bereich des Bandes 3 durch Kleben zu fixieren.

## Patentansprüche

1. Mehradriger Verseilverband für ein längswasserdichtes Nachrichtenkabel, **dadurch gekennzeichnet, daß** der Verseilverband von einem längseinlaufenden Band (3) aus einem bei Wasserzutritt quellendem Material umhüllt ist und zumindest eine der Längskanten (3a) des Bandes (3) in den zwischen den Adern befindlichen Zwickel des Verseilverbandes eindringt.

2. Mehradriger Verseilverband nach Anspruch 1, **dadurch gekennzeichnet, daß** das Band (3) aus einem Vlies besteht.

3. Mehradriger Verseilverband nach Anspruch 1, **dadurch gekennzeichnet, daß** das Band (3) aus Zellulose besteht.

4. Mehradriger Verseilverband nach Anspruch 3, **dadurch gekennzeichnet, daß** das Band (3) aus Isolierpapier besteht.

5. Mehradriger Verseilverband nach einem der Ansprüche 3 oder 4, **dadurch gekennzeichnet, daß** das Band (3) eine Wanddicke von 0,05 bis 0,25 mm aufweist.

6. Mehradriger Verseilverband nach einem der Ansprüche 1 bis 5, **dadurch gekennzeichnet, daß** der Verseilverband ein Sternvierer ist und die Adern kunststoffisolierte Adern sind.

7. Verfahren zur Herstellung eines mehradrigen Verseilverbandes für ein längswasserdichtes Nachrichtenkabel, bei weichem mehrere isolierte Adern von Vorratsspulen abgezogen, in einen Nippel eingeführt und hinter dem Nippel auf eine Spule auflaufen, welche um eine quer zu ihrer Drehachse verlaufende Achse kontinuierlich gedreht wird und dabei eine Verseilung der Adern zwischen dem Nippel und der Spule erzeugt, **dadurch gekennzeichnet, daß** parallel zu den Adern ein Band aus einem bei Wasserzutritt quellenden Material in den Nippel eingeführt wird, welches so geformt wird, daß es die Adern umhüllt und zumindest eine Längskante des Bandes in den von den Adern gebildeten Zwickel eindringt.

8. Verfahren nach Anspruch 7, **dadurch gekennzeichnet, daß** das Band ein Vlies ist.

9. Verfahren nach Anspruch 7, **dadurch gekennzeichnet, daß** das Band aus Zellulose besteht.

10. Verfahren nach Anspruch 9, **dadurch gekennzeichnet, daß** das Band aus Isolierpapier besteht.

11. Verfahren nach einem der Ansprüche 7 bis 10, **dadurch gekennzeichnet, daß** das von einer Vorratsspule abgezogene Band in einer Formeinrichtung derart verformt wird, daß einer der Längskantenbereiche abgekantet wird, der abgekantete Bereich vor dem Einlauf in den Nippel zwischen zwei Adern angeordnet wird und der übrige Bereich des Bandes vor oder im Nippel um das Aderbündel herumgelegt wird.

12. Verfahren nach einem der Ansprüche 7 bis 11, **dadurch gekennzeichnet, daß** das den Verseilverband umhüllende Band durch Kleben fixiert wird.

## Claims

1. A unit with a plurality of stranded conductors (1) for the use with a waterproof telecommunication cable, **characterized in that** the unit of conductors (1) is surrounded by a tape (3) which is applied in longitudinal direction and consists of a water swelling material and at least one of the longitudinal edges (3a) of the tape (3) penetrates into the interstice between the conductors (1) of the unit.

2. A unit according to c laim 1, **characterized in that** the tape (3) consists of a fleece.

3. A unit according to claim 1, **characterized in that** the tape (3) is made of cellulose.

4. A unit according to claim 3, **characterized in that** the tape (3) is made of insulation paper.

5. A unit according to claim 3 or 4, **characterized in that** the tape (3) has a thickness of 0,05 mm to 0,25 mm.

6. A unit according to one of the claims 1 to 5, **characterized in that** it is a starquad and the conductors have a plastic insulation.

7. A method for the production of a unit with a plurality of stranded conductors for a telecommunicationcable which is water proof in longitudinal direction, by which a plurality of insulated conductors is drawn off from delivery spools, introduced into a nipple and behind the nipple are wound onto a spool, which is rotated continuously around an axis which is transverse to its axis of rotation, thereby causing a stranding of the conductors between the nipple and the spool, **characterized** that parallel to the conductors a tape is inserted into the nipple which consists of a water swelling material and is formed such, that it surrounds the conductors and penetrates at least with one edge into the interstice between the conductors.

8. A method according to claim 7, **characterized in that** the tape is a fleece.

9. A method according to claim 7, **characterized in that** the tape is made of cellulose.

10. A method according to claim 9, **characterized in that** the tape is made of insulation paper.

11. A method according to one of the claims 7 to 10, **characterized in that** the tape which is drawn of from a delivery spool is formed within a forming station such, that one of the edgesofthe tape is bend, the bended area before entering the nipple is positioned between two conductors and the rest of the tape is wound around the conductors before or within the nipple.

12. A method according to one of the claims 7 to 11, **characterized in that** the tape which surrounds the unit of stranded conductors is fixed by adhesion.

## Revendications

1. Fil conducteur multifilament pour un câble de télécommunications longitudinalement étanche à l'eau, **caractérisé en ce que** le fil conducteur est enveloppé par une bande insérée longitudinalement (3) en une matière gonflant en cas de pénétration d'eau et au moins un des bords longitudinaux (3a) de la bande (3) est engagé dans le coin du fil conducteur se trouvant entre les filaments.

2. Fil conducteur multifilament selon la revendication 1, **caractérisé en ce que** la bande (3) est constituée d'un tissu non tissé.

3. Fil conducteur multifilament selon la revendication 1, **caractérisé en ce que** la bande (3) se compose de cellulose.

4. Fil conducteur multifilament selon la revendication 3, **caractérisé en ce que** la bande (3) se compose de papier isolant.

5. Fil conducteur multifilament selon l'une ou l'autre des revendications 3 ou 4, **caractérisé en ce que** la bande (3) présente une épaisseur de 0,05 à 0,25 mm.

6. Fil conducteur multifilament selon l'une quelconque des revendications 1 à 5, **caractérisé en ce que** le fil conducteur est une quarte en étoile et les filaments sont des filaments isolés par une matière synthétique.

7. Procédé de fabrication d'un fil conducteur multifilament pour un câble de télécommunications longitudinalement étanche à l'eau, dans lequel on prélève plusieurs fils isolés à partir de bobines de stockage, on les introduit dans une emprise de pinçage et on les enroule après l'emprise de pinçage en une bobine, que l'on fait tourner en continu autour d'un axe s'étendant transversalement à son axe de rotation et on produit ainsi un toronnage des filaments entre l'emprise de pinçage et la bobine, **caractérisé en ce que** l'on introduit dans l'emprise de pinçage, parallèlement aux filaments, une bande en une matière gonflant en cas de pénétration d'eau, qui est mise en forme de telle manière qu'elle enveloppe les filaments et qu'au moins un bord longitudinal de la bande soit engagé dans le coin formé par les filaments.

8. Procédé selon la revendication 7, **caractérisé en ce que** la bande est un tissu non tissé.

9. Procédé selon la revendication 7, **caractérisé en ce que** la bande se compose de cellulose.

10. Procédé selon la revendication 9, **caractérisé en ce que** la bande se compose de papier isolant.

11. Procédé selon l'une quelconque des revendications 7 à 10, **caractérisé en ce que** l'on déforme la bande prélevée d'une bobine de stockage dans un dispositif de formage, de telle manière qu'une des régions de bord longitudinal soit repliée, que la région repliée soit disposée entre deux filaments avant l'entrée dans l'emprise de pinçage et que la région restante de la bande soit enroulée autour du faisceau de filaments avant ou dans l'emprise de pinçage.

12. Procédé selon l'une quelconque des revendications 7 à 11, **caractérisé en ce que** l'on fixe la bande enveloppant le fil conducteur par collage.
